# EUROPÄISCHE PATENTSCHRIFT

(11) **EP 3 684 569 B1**
(45) Veröffentlichungstag und Bekanntmachung des Hinweises auf die Patenterteilung: **01.09.2021**
(21) Anmeldenummer: 18772794.6
(22) Anmeldetag: 17.09.2018
(51) Int. Cl.: B27B 31/00, B27B 5/06, B27B 5/075, B27B 5/065

(54) **VERFAHREN ZUM AUFTEILEN EINES VORZUGSWEISE PLATTENFÖRMIGEN WERKSTÜCKS**
METHOD FOR SEGMENTING A PREFERABLY FLAT WORKPIECE
PROCÉDÉ DE DÉCOUPE D'UNE PIÈCE DE PRÉFÉRENCE EN FORME DE PANNEAU

(30) Priorität: 21.09.2017 DE 102017121958
(43) Veröffentlichungstag der Anmeldung: 29.07.2020
(73) Patentinhaber: HOMAG Plattenaufteiltechnik GmbH, 75365 Calw (DE)
(72) Erfinder: ZIMBAKOV, Darko, 71155 Altdorf (DE)
(74) Vertreter: DREISS Patentanwälte PartG mbB
(86) Internationale Anmeldenummer: PCT/EP2018/075061
(87) Internationale Veröffentlichungsnummer: WO 2019/057659

(56) Entgegenhaltungen:
- EP-A1- 2 422 944
- WO-A1-99/33600
- US-A- 5 002 108

## Beschreibung

Die vorliegende Erfindung betrifft ein Verfahren zum Aufteilen wenigstens eines vorzugsweise plattenförmigen Werkstücks durch ein Aufteilmittel einer Werkstückaufteilanlage, das in einem jeweiligen Schnittvorgang entlang einer Aufteillinie wirkt, wobei das Verfahren umfasst:
wenigstens einen Längsaufteilschnitt einer ersten Ordnung, durch den das Werkstück entlang einer Längsrichtung des Werkstücks in Werkstückstreifen aufgeteilt wird,
wenigstens einen Queraufteilschnitt, durch den einer der Werkstückstreifen oder ein Teilstück eines der Werkstückstreifen entlang einer Querrichtung des Werkstücks in Teilstücke aufgeteilt wird,
und wenigstens einen Längsaufteilschnitt einer zweiten Ordnung, durch den eines der Teilstücke entlang einer Längsrichtung des Werkstücks aufgeteilt wird.

Bei herkömmlichen Verfahren zum Aufteilen von plattenförmigen Werkstücken werden diese zunächst durch die Längsaufteilschnitte der ersten Ordnung in Werkstückstreifen aufgeteilt und die Werkstückstreifen wiederum durch Queraufteilschnitte in Teilstücke. Die einzelnen Teilstücke werden schließlich durch die Längsaufteilschnitte der zweiten Ordnung weiter aufgeteilt.

Die EP 2 422 944 beschreibt ein Verfahren zum Aufteilen einer Platte bei dem in einem dritten Verfahrensabschnitt anschließend oder während des zweiten Verfahrensabschnitts zumindest eine der Teilplatten von einer Rücktransporteinrichtung der Plattenaufteilanlage zu der oder einer der Sägeeinrichtungen zurück transportiert wird und von dieser Sägeeinrichtung mittels zumindest eines Drittschnittes noch einmal zersägt wird, wobei in [0022] der EP 2 422 944 beschrieben wird, dass Drittschnitte (in Längsrichtung) nicht zeitgleich sondern zeitversetzt zu den Erstschnitten (in Längsrichtung) und Zweitschnitten (in Querrichtung) durchgeführt werden. Die US 5 002 108 A offenbart vertikal verfahrbare Anschläge, die dazu dienen, Längsränder einer besäumten Platte auszurichten. Die WO 99/33600 A1 offenbart seitliche Winkellineale, an denen Längsränder von Platten angelegt werden können.

Aufgabe der vorliegenden Erfindung ist es ein Verfahren zum Aufteilen von vorzugsweise plattenförmigen Werkstücken bereitzustellen, mit der die Werkstücke besonders effizient aufgeteilt werden können.

Diese Aufgabe wird bei einem eingangs erwähnten Verfahren dadurch gelöst, dass der wenigstens eine Queraufteilschnitt ggf. einer der Queraufteilschnitte mit dem Längsaufteilschnitt der zweiten Ordnung ggf. einem der Längsaufteilschnitte der zweiten Ordnung in einem gemeinsamen Schnittvorgang durchgeführt wird. Hierdurch reduziert sich die Anzahl der durchzuführenden Schnittvorgänge und das Verfahren lässt sich auf herkömmlichen Werkstückaufteilanlagen durchführen, ohne dass die Länge der Aufteillinie vergrößert werden müsste.

Das Aufteilmittel ist vorzugsweise ein Kreissägeblatt einer auf einem Sägewagen angeordneten Aufteilsäge, wobei das Kreissägeblatt mittels des Sägewagens entlang der Aufteillinie verfahrbar ist. Hierdurch können die Schnittvorgänge besonders effizient und sauber durchgeführt werden. Vorzugsweise handelt sich bei der Werkstückaufteilanlage um eine Anlage, die zur Aufteilung von holzbasierten plattenförmigen Werkstücken ausgebildet ist.

Von Vorteil ist auch, wenn der Längsaufteilschnitt der zweiten Ordnung, der in dem gemeinsamen Schnittvorgang mit dem Queraufteilschnitt durchgeführt wird, ein Abfallstück von einem Produktstück trennt. Bei dem eben beschriebenen gemeinsamen Schnittvorgang wird also ein Abfallstück von einem Produktstück abgetrennt, wobei das Produktstück noch mit weiteren Produktstücken und/oder einem oder mehreren weiteren Abfallstück(en) verbunden sein kann. Das Abfallstück hingegen kann nach dem Abtrennen direkt entsorgt werden. Beispielsweise kann das Abfallstück über eine Art Schieber und gegebenenfalls einen abklappbaren Teil eines Werkstückauflagetisches aus einem Arbeitsbereich um die Aufteillinie herum entfernt werden.

Von Vorteil ist ebenso, wenn der Längsaufteilschnitt der zweiten Ordnung, der in dem gemeinsamen Schnittvorgang mit dem Queraufteilschnitt durchgeführt wird, ein fertiges Produktstück abtrennt, insbesondere ein fertiges Produktstück von einem letzten Abfallstück trennt. Hierdurch entsteht bei dem gemeinsamen Schnittvorgang ein fertiges Produktstück das aus der Werkstückaufteilanlage entnommen und abgestapelt werden kann. Mit einem fertigen Produktstück ist dabei ein Produktstück gemeint, an das keine Abfallstücke oder weiteren Produktstücke mehr angrenzen, welche weiter abgetrennt werden müssten.

In einer bevorzugten Variante des erfindungsgemäßen Verfahrens liegt während dem Längsaufteilschnitt der zweiten Ordnung, der in dem gemeinsamen Schnittvorgang mit dem Queraufteilschnitt durchgeführt wird, der aufzuteilende Werkstückstreifen oder das aufzuteilende Teilstück an einem Werkstückanschlag der Werkstückaufteilanlage an, um die Position des aufzuteilenden Werkstückstreifens oder des Teilstücks bezüglich der Aufteillinie festzulegen, wobei vorzugsweise der Werkstückanschlag der Werkstückaufteilanlage und ein Zuführtisch oder ein Entnahmetisch der Werkstückaufteilanlage auf gegenüberliegenden Seiten der Aufteillinie angeordnet sind, wobei vorzugsweise eine Anschlagsfläche des Werkstückanschlags parallel zur Aufteillinie angeordnet ist, wobei vorzugsweise der Entnahmetisch oder der Zuführtisch mindestens zwei sich quer zur Aufteillinie erstreckende Elemente umfasst, wobei vorzugsweise der Werkstückanschlag auf dem Zuführtisch oder auf dem Entnahmetisch, vorzugsweise auf einem dieser zwei Elemente des Entnahmetisches oder des Zuführtisches, verschiebbar angeordnet ist. Hierdurch lässt sich das Teilstück bzw. der Werkstückstreifen besonders einfach bezüglich der Aufteillinie positionieren. Insbesondere bei der Ausführungsform, bei der der Werkstückanschlag dem Zuführtisch gegenüberliegt, behindert der Werkstückanschlag nicht das Auflegen bzw. Verschieben der Werkstücke auf dem Zuführtisch bzw. die noch auf dem Zuführtisch vorhandenen Werkstücke erschweren den Einsatz des Werkstückanschlags nicht. Im Sinne der Erfindung ist jedoch auch, wenn der Werkstückanschlag der Werkstückaufteilanlage und der Zuführtisch der Werkstückaufteilanlage auf gleichen Seiten der Aufteillinie angeordnet sind, dies kann bei bestimmten Verfahrensführungen das Handling der Werkstücke vereinfachen.

Der Werkstückanschlag kann im Zuführtisch bzw. in einem Entnahmetisch versenkbar bzw. aus dem jeweiligen Tisch ausfahrbar ausgeführt sein. Insbesondere im Sinne der Erfindung, wenn der Werkstückanschlag bei Längsaufteilschnitten der ersten Ordnung in einer Ruheposition unter dem Tischniveau des Zuführtisches bzw. Entnahmetisches abgesenkt ist.

Insbesondere ist es im Sinne der Erfindung, wenn das Verfahren umfasst, den Werkstückanschlag aus einer abgesenkten Ruheposition unterhalb eines Tischniveaus eines Zuführtisches oder eines Entnahmetisches der Werkstückaufteilanlage in eine angehobene Arbeitsposition oberhalb des Tischniveaus des Zuführtisches oder des Entnahmetisches zu bewegen, oder dass das Verfahren umfasst, den Werkstückanschlag aus einer Ruheposition im Wesentlichen horizontal in eine weniger von der Aufteillinie beabstandete Position als Arbeitsposition zu bewegen, wobei vorzugsweise die Ruheposition an der von der Aufteillinie abgewandten Seite des Entnahmetisches oder des Zuführtisches der Werkstückanlage ist, wobei sich der Werkstückanschlag während wenigstens einem der, vorzugsweise allen Längsaufteilschnitte(n) der ersten Ordnung in einer abgesenkten Ruheposition unterhalb des Tischniveaus des Zuführtisches oder des Entnahmetisches befindet. Hierdurch kann das erfindungsgemäße Verfahren besonders flexibel und präzise durchgeführt werden, insbesondere lässt sich eine Ausrichtung der Werkstücke bzw Werkstückstreifen oder Teilstücke besonders einfach und genau vornehmen.

Vorteilhaft ist auch, wenn während dem gemeinsamen Schnittvorgang, das aufzuteilende Teilstück oder der Werkstückstreifen durch eine erste Greifeinrichtung gehalten ist, die an einem Träger der Werkstückaufteilanlage angeordnet ist, wobei der Träger vorzugsweise eine Mehrzahl erster Greifeinrichtungen umfasst. Beispielsweise kann der Träger über Führungsträger, Schienen, oder eine ähnliche linearverschiebliche Lagerung verfahrbar am Zuführtisch angebracht sein. Ein solcher Träger wird auch als Programmschieber bezeichnet und dient dem Transport bzw. der Positionierung der zu bearbeitenden Werkstücke.

Vorteilhaft ist auch, wenn während dem gemeinsamen Schnittvorgang, das aufzuteilende Teilstück oder der Werkstückstreifen durch eine zweite Greifeinrichtung gehalten ist, die, vorzugsweise seitlich, an dem Träger der Werkstückaufteilanlage angeordnet ist, die vorzugsweise unabhängig von der ersten Greifeinrichtung verfahrbar ist und die vorzugsweise gegenüber dem Träger quer zur Aufteillinie weiter verfahrbar ist als die erste Greifeinrichtung. Hierdurch ergibt sich ein vorteilhafter Bewegungsspielraum für die ersten und zweiten Greifeinrichtungen, sodass die gemeinsam aufzuteilenden Teilstücke bzw. Werkstückstreifen besonders flexibel bzw. der Aufteillinie positionierbar sind.

Bevorzugt ist, wenn während dem gemeinsamen Schnittvorgang durch den Längsaufteilschnitt der zweiten Ordnung und den Queraufteilschnitt je ein Abfallstück abgetrennt wird, vorzugsweise wobei beide Abfallstücke während dem gemeinsamen Schnittvorgang auf der gleichen Seite der Aufteillinie angeordnet sind. Hierdurch ist es besonders einfach die Abfallstücke durch einen einzigen Abräumvorgang zu entsorgen und die Durchführung der Schnittvorgänge kann besonders effizient gestaltet werden.

Vorteilhaft ist auch wenn während dem gemeinsamen Schnittvorgang, das aufzuteilende Teilstück und der Werkstückstreifen bzw. das weitere Teilstück in Richtung der Aufteillinie gesehen mit quer zur Aufteillinie verlaufenden Seitenflächen aneinander anliegen. Hierdurch stützen sich der Werkstückstreifen und das Teilstück bzw. die beiden Teilstücke gegenseitig ab und die Aufteilung kann besonders präzise mit geringem Aufwand erfolgen. Vorteilhaft ist ebenso, wenn während dem gemeinsamen Schnittvorgang, das aufzuteilende Teilstück oder der Werkstückstreifen in Richtung der Aufteillinie gesehen, vorzugsweise zusätzlich zu dem Winkellineal, an einem, vorzugsweise ausfahrbaren, quer zur Aufteillinie verlaufenden Anschlag anliegt, wobei der Anschlag vorzugsweise an einem Arbeitstisch in dem sich die Aufteillinie befindet, vorzugsweise versenk- und anhebbar, angeordnet ist, wobei der Anschlag beim Blick entlang der Aufteillinie vorzugsweise in einem mittleren Drittel der Aufteillinie angeordnet ist. Hierdurch wird eine hohe Präzision des Aufteilvorgangs erreicht, wobei die beiden Teilstücke bzw. der Werkstückstreifen das Teilstück sich in ihrer Position gegenseitig nicht beeinflussen. Der Anschlag kann dabei in den Entnahme oder den Zuführtisch integriert sein oder sich auch über die Aufteillinie hinweg erstrecken. Denkbar ist auch, dass ein derartiger Anschlag nicht orthogonal zur Aufteillinie verläuft sondern in einem gewissen Winkel oder in seinem Winkel bezüglich der Aufteillinie anpassbar ist. Entsprechend erfolgt dann der Längsaufteilschnitt der zweiten Ordnung nicht strikt entlang der Längsrichtung sondern ist sowohl zur quer als auch zu Längsrichtung in einem bestimmten Winkel versetzt.

Eine Variante des erfindungsgemäßen Verfahrens kennzeichnet sich dadurch, dass während dem gemeinsamen Schnittvorgang ein Queraufteilschnitt mit zwei Längsaufteilschnitten der zweiten Ordnung, also an zwei Teilstücken, in einem gemeinsamen Schnittvorgang durchgeführt wird oder dass während dem gemeinsamen Schnittvorgang zwei Queraufteilschnitte, also an zwei Werkstückstreifen, mit einem Längsaufteilschnitt der zweiten Ordnung in einem gemeinsamen Schnittvorgang durchgeführt wird. Hierdurch wird die Durchführung des erfindungsgemäßen Verfahrens besonders effizient und in kurzer Zeit können hohe Stückzahlen an plattenförmigen Werkstücken aufgeteilt werden.

Im Sinne der vorliegenden Erfindung ist auch, wenn bei einem oder mehreren der bisher beschriebenen Verfahren oder einzelnen Aufteilvorgängen dieser Verfahren die erste Greifvorrichtungen in geöffnetem Zustand, also im nichtgreifenden Zustand als Anschlag für ein Werkstück oder einen Werkstückstreifen oder ein Teilstück verwendet wird. Das entsprechende Werkstück, der Werkstückstreifen 38 oder das Teilstück kann dabei durch die zweite Greifeinrichtung gehalten sein, alternativ kann dabei ein weiterer, nicht an der ersten Greifvorrichtungen anliegender Werkstückstreifen oder Teilstück durch die zweite Greifeinrichtung gehalten sein. Insbesondere kann während einem gemeinsamen Schnittvorgang, der Werkstückstreifen oder das Teilstück durch die zweite Greifeinrichtung gehalten sein und das entsprechend andere Teil (nicht durch die zweite Greifeinrichtung gehaltene Werkstückstreifen oder Teilstück) an der geöffneten und entsprechend positionierten ersten Greifvorrichtung angeschlagen sein. Vorzugsweise kann während einem gemeinsamen Schnittvorgang, der Werkstückstreifen durch die zweite Greifeinrichtung gehalten sein und das Teilstück, das mit dem Längsschnitt zweiter Ordnung aufgeteilt wird, an der geöffneten und entsprechend positionierten ersten Greifvorrichtung angeschlagen sein.

Bevorzugt ist, wenn das erfindungsgemäße Verfahren automatisiert bzw. halb-automatisiert auf einer entsprechend ausgebildeten Werkstückaufteilanlage erfolgt. Unter automatisiert ist dabei zu verstehen, dass die Werkstückaufteilanlage derart ausgebildet ist, dass sie über eine entsprechende Steuerung und entsprechende Positionierungsmittel, beispielsweise die Greifeinrichtungen und/oder zusätzliche Positionierungsmittel die Werkstücke entsprechend den einzelnen Verfahrensschritten selbstständig positioniert. Unter halb-automatisiert ist zu verstehen, dass die einzelnen Verfahrensschritte bzw. Schnittvorgänge einem Bediener der Werkstückaufteilanlage vorgegeben werden. Eine derartige Vorgabe kann beispielsweise über eine Laserprojektionseinheit, bspw. ein Laserprojektor, der Werkstückaufteilanlage oder auch über einen an der Werkstückaufteilanlage angeordneten Anweisungsbildschirm erfolgen. Beispielsweise kann die Laserprojektionseinheit, bspw. ein Laserprojektor, derart ausgebildet und angesteuert sein, dass sie dem Bediener der Werkstückaufteilanlage vorgibt welches Werkstück er zur Durchführung des nächsten Schnittvorgangs auf welche Weise gegenüber der Aufteillinie zu positionieren hat.

Die Erfindung wird vorzugsweise computerimplementiert umgesetzt. Insofern umfasst eine Steuerungsvorrichtung für eine Werkstückaufteilanlage vorzugsweise einen Computer, auf dem ein Computerprogramm ausführbar ist, welches eine Steuerungsfunktion für die Werkstückaufteilanlage gemäß den vorstehend beschriebenen Verfahren ausführt.

Die eingangs genannte Aufgabe wird insofern auch durch ein Computerprogrammprodukt gemäß Anspruch 13 gelöst. Außerdem wird die Aufgabe durch einen Datenträger oder eine Steuerungsvorrichtung für eine Werkstückaufteilanlage gelöst, auf dem bzw. der das entsprechende Computerprogramm hinterlegt ist und/oder durch einen Datenstrom (beispielsweise aus dem Internet herunterladbar), der das entsprechende Computerprogramm repräsentiert.

Entsprechend ist ein Teil der vorliegenden Erfindung ein Computerprogrammprodukt zur Durchführung des Verfahrens nach Anspruch 1, umfassend Befehle, die bei der Ausführung durch eine Steuerungsvorrichtung für eine Werkstückaufteilanlage, insbesondere einen Computer, diese veranlassen die Werkstückaufteilanlage anzusteuern, um das Verfahren nach einer der vorangehend beschriebenen Varianten auszuführen.

Im Sinne der Erfindung ist auch, wenn die Querrichtung bzw. die Richtung der Queraufteilschnitte nicht streng orthogonal zu Längsrichtung bzw. zur Richtung der Längsaufteilschnitte erster Ordnung erfolgt, sondern in einem anderen Winkel als 90° zu dieser Richtung versetzt angeordnet ist. Im Sinne der Erfindung ist ebenso, wenn die Richtung der Längsaufteilschnitte zweiter Ordnung nicht mit der Richtung der Längsaufteilschnitte erster Ordnung erfolgt, sondern in einem Winkel zu dieser Richtung versetzt angeordnet ist, wobei die Richtung der Längsaufteilschnitte zweiter Ordnung jedoch versetzt zur Richtung der Queraufteilschnitte verläuft. Bevorzugt ist jedoch, wenn die Querrichtung, also die Richtung der Queraufteilschnitte, orthogonal zu Längsrichtung, also der Richtung der Längsaufteilschnitte erster Ordnung und auch der Längsaufteilschnitte zweiter Ordnung verläuft. Bevorzugt ist, wenn die Längsaufteilschnitte erster Ordnung und die Längsaufteilschnitte zweiter Ordnung in der gleichen Richtung verlaufen. Mit Richtung ist hierbei die Richtung bezogen auf ein werkstückfestes Koordinatensystem gemeint.

Teil der Erfindung ist auch Werkstückaufteilanlage zum Aufteilen eines vorzugsweise plattenförmigen Werkstücks umfassend eine Steuereinrichtung, die ausgebildet und eingerichtet ist, um eines der eben beschriebenen Verfahren durchzuführen. Hierdurch können die beschriebenen Verfahren besonders effizient automatisiert durchgeführt werden.

Teil der Erfindung ist auch eine Werkstückaufteilanlage gemäß Anspruch 15, mit einem Aufteilmittel, das in einem jeweiligen Schnittvorgang entlang einer Aufteillinie wirkt, wobei die Werkstückaufteilanlage einen ausfahrbaren und quer zur Aufteillinie verlaufenden Anschlag umfasst. Dies ermöglicht eine besonders flexible Verfahrensführung auf der entsprechenden Werkstückaufteilanlage.

Teil der Erfindung ist auch eine Werkstückaufteilanlage gemäß Anspruch 16, mit einem Aufteilmittel, das in einem jeweiligen Schnittvorgang entlang einer Aufteillinie wirkt, wobei die Werkstückaufteilanlage einen Werkstückanschlag umfasst, der eine parallel zur Aufteillinie verlaufende Anschlagsfläche aufweist und separat von den ersten Greifeinrichtungen und den zweiten Greifeinrichtung ausgebildet und automatisch und/oder manuell in einer Richtung orthogonal zur Aufteillinie auf eine vorgegebene Position verfahrbar ist. Dabei eignen sich die eben beschriebenen erfindungsgemäßen Werkstückaufteilanlagen besonders zur Durchführung eines der erfindungsgemäßen Verfahren. Teil der Erfindung ist daher insbesondere die Durchführung eines der oben beschriebenen erfindungsgemäßen Verfahren auf einer der eben beschriebenen erfindungsgemäßen Werkstückaufteilanlagen. Hierdurch können die erfindungsgemäßen Verfahren besonders flexibel und effizient durchgeführt werden.

Weitere Merkmale, Anwendungsmöglichkeiten und Vorteile der Erfindung ergeben sich aus der nachfolgenden Beschreibung einer möglichen Ausführung des erfindungsgemäßen Verfahrens, das anhand der Zeichnung erläutert wird, wobei die Merkmale sowohl in Alleinstellung als auch in unterschiedlicher Kombination für die Erfindung wichtig sein können, ohne dass hierauf nochmals explizit hingewiesen wird.

Es zeigen:
- Figur 1: eine perspektivische Darstellung einer schematisch gezeigten Werkstückaufteilanlage;
- Figur 2: ein Schnittbild eines plattenförmigen Werkstücks;
- Figuren 3 und 4: eine Illustration von Längsaufteilschnitten einer ersten Ordnung;
- Figur 5: eine Illustration eines Queraufteilschnitts;
- Figur 6: eine Illustration eines Längsaufteilschnitt einer zweiten Ordnung;
- Figur 7: das Schnittbild aus Figur 1 mit einer herkömmlichen Schnittfolge;
- Figur 8: das Schnittbild aus Figur 1 und Figur 7 mit einer erfindungsgemäßen Schnittfolge;
- Figur 9: eine Illustration eines gemeinsamen Schnittvorgangs in dem ein Queraufteilschnitt und ein Längsaufteilschnitt einer zweiten Ordnung in einem Schnittvorgang durchgeführt werden;
- Figuren 10 und 11: eine Illustration eines gemeinsamen Schnittvorgangs einer alternativen Ausführungsform;
- Figur 12: eine Illustration eines gemeinsamen Schnittvorgangs unter Verwendung eines quer zur Aufteillinie verlaufenden Anschlags;
- Figur 13: eine Illustration eines gemeinsamen Schnittvorgangs unter Verwendung eines entnahmetischseitigen Werkstückanschlags; und
- Figur 14: eine Illustration eines gemeinsamen Schnittvorgangs bei dem Seitenflächen eines Werkstückstreifens und eines Teilstücks aneinander anliegen.

In den verschiedenen Figuren der Zeichnungen sind einander entsprechende Bauteile, Elemente und Bereiche mit gleichen Bezugszeichen versehen.

Eine vorliegend als Plattenbearbeitungsanlage ausgebildete Werkstückbearbeitungsanlage trägt in Figur 1 insgesamt das Bezugszeichen 10. Die Plattenbearbeitungsanlage 10 umfasst einen Anweisungsbildschirm 11, über den einem Bediener der Werkstückaufteilanlage 10 Anweisungen angezeigt werden können.

Die Plattenbearbeitungsanlage 10 umfasst auch eine Bearbeitungsstation 12, die vorliegend in Form einer Aufteilstation 12 ausgebildet ist. Die Aufteilstation 12 umfasst ein Aufteilmittel 14, das vorliegend als ein Kreissägeblatt 14 einer auf einem nicht dargestellten Sägewagen angeordneten Aufteilsäge ausgeführt ist. Mittels des Sägewagens ist das Kreissägeblatt 14 entlang einer Aufteillinie 16 verfahrbar. Oberhalb der Aufteillinie 16 ist ein vertikal bewegbarer nicht gezeigter Druckbalken angeordnet. Der Betrieb der Werkstückaufteilanlage 10, insbesondere der Betrieb des Anweisungsbildschirms 11 bzw. die darauf angezeigten Anweisung werden über eine Steuereinrichtung 17 gesteuert bzw. vorgegeben. Entsprechend ist die in Figur 1 dargestellte Werkstückaufteilanlage 10 für einen halbautomatisierten Betrieb ausgelegt, bei dem ein Bediener der Werkstückaufteilanlage 10 Handlungen zum Betrieb der Werkstückaufteilanlage 10 gemäß den Anweisungen auf dem Anweisungsbildschirm 11 durchführt.

Eine Werkstücktransportrichtung ist in Figur 1 durch einen Pfeil mit dem Bezugszeichen 18 angegeben. In Richtung der Werkstücktransportrichtung 18 gesehen ist jeweils vor und hinter der Bearbeitungsstation 12 ein Werkstückauflagetisch 20 in die Plattenbearbeitungsanlage 10 integriert, wobei der vor der Bearbeitungsstation 12 angeordnete Werkstückauflagetisch 20 ein als Rollentisch ausgeführter Zuführtisch 20a und der hinter der Bearbeitungsstation 12 angeordnete Werkstückauflagetisch ein als Luftkissentisch ausgeführter Entnahmetisch 20b sein kann. Im Bereich der Bearbeitungsstation 12 (zwischen Zuführtisch 20a und Entnahmetisch 20b) wird der Werkstückauflagetisch 20 auch als Auflagetisch bezeichnet. Der Zuführtisch 20a dient zum Zuführen darauf aufliegender großformatiger plattenförmiger Werkstücke 22 zu der Aufteilstation 12, und der Entnahmetisch 20b dient zum Entnehmen von darauf aufliegenden bearbeiteten Werkstücken 22, welche die Aufteilstation 12 verlassen. Beim Aufteilen von Werkstücken 22 mittels des Aufteilmittels 14 wird der oben bereits erwähnte Druckbalken auf das jeweilige Werkstück 22 abgesenkt. Durch den Druckbalken wird das jeweilige Werkstück 22 während eines Schnittvorgangs gegen den Werkstückauflagetisch 20 mit Druck beaufschlagt und dadurch dort fixiert. Auf die Werkstücke 22 und deren Bearbeitung wird weiter unten noch näher im Detail eingegangen.

An dem Zuführtisch 20a ist üblicherweise, ein, bspw. auf einem bzw. zwei Führungsträger(n) 23 verfahrbarer, portalartiger Träger 24, der auch als "Programmschieber" bezeichnet wird, angeordnet. Aus Gründen der Übersichtlichkeit ist der Träger 24 in Figur 1 jedoch nicht dargestellt. An dem Träger 24 sind üblicherweise erste Greifeinrichtungen 26 angeordnet, die in Form von Spannzangen 26 ausgeführt sein können. Vorzugsweise seitlich, können an bzw. von dem Träger 24 auch zweite Greifeinrichtungen 44, die ebenfalls als Spannzangen ausgebildet sein können, angeordnet sein, wobei diese insbesondere verfahrbar an dem Führungsträger 23 angebracht sein können. Es können auch zusätzliche verfahrbare Greifeinrichtungen vorgesehen sein. Die Spannzangen 26 sind ausgebildet, um den in Figur 3 und 4 mit Bezugszeichen versehenen hinteren Rand 28 der Werkstücke 22 zu greifen.

Die Werkstückaufteilanlage 10 wird typischerweise in folgender Weise betrieben: Aufzuteilende plattenförmige Werkstücke 22 werden auf den Zuführtisch 20a aufgelegt. Über den portalartigen Programmschieber 24, werden die Werkstücke 22 in Werkstücktransportrichtung 18 auf die Aufteilstation 12 zubewegt. In der Aufteilstation 12 werden die Werkstücke 22 mittels des Aufteilmittels 14 aufgeteilt. Dies geschieht dadurch, dass das als Kreissägeblatt 14 ausgeführte Aufteilmittel 14 entlang der Aufteillinie 16 bewegt wird. Während der Bewegung entlang der Aufteillinie 16 rotiert das Kreissägeblatt 14, was zu einem spanenden Materialabtrag am Werkstück 22 und zu dessen Aufteilung entlang der Aufteillinie 16 führt.

Die Aufteilung eines Werkstücks 22 erfolgt üblicherweise gemäß einem Schnittbild 30, wie es beispielsweise in Figur 2 gezeigt ist. Ein derartiges Schnittbild 30 kann dem Bediener der Werkstückaufteilanlage 10 beispielsweise über den Anweisungsbildschirm 11 angezeigt werden. In dem Schnittbild 30 ist das Werkstück 22 in Produktstücke 32 und Abfallstücke 34 unterteilt dargestellt.

Die Produktstücke 32 sind kreuzschraffiert gezeigt und stellen auf ein Wunschmaß zugeschnittenen Teile des Werkstücks 22 dar. Die Abfallstücke 34 sind schraffiert gezeigt und sind die Teile des Werkstücks 22, die nicht verwendet werden, sondern nach dem Aufteilen des Werkstücks 22 als Abfall übrig bleiben. Beim Aufteilen des Werkstücks 22 trennt das Aufteilmittel 14 die Produktstücke 32 bzw. Abfallstücke 34 entlang von Schnittlinien 36 voneinander. Vorliegend verlaufen die Schnittlinien 36 entlang einer Längsrichtung LR und einer Querrichtung QR, die orthogonal zueinander ausgerichtet sind. Um die Aufteilung durchzuführen wird jeweils das Werkstück 22, bzw. ein Teil davon, mit der jeweiligen Schnittlinie 36 entlang der Aufteillinie 16 platziert.

In Figur 3 ist ein erster derartiger Aufteil- oder Schnittvorgang dargestellt. Bei dem in Figur 3 gezeigten Schnittvorgang handelt es sich um einen Längsaufteilschnitt einer ersten Ordnung L1. Durch Längsaufteilschnitte der ersten Ordnung L1 wird das Werkstück 22 entlang einer Längsrichtung LR des Werkstücks in Werkstückstreifen 38 aufgeteilt. Die Werkstückstreifen 38 können bspw. von dem Bediener auf dem Entnahmetisch für nachfolge Queraufteilung gedreht und an einem Winkellineal 39, das vorliegend seitlich am Zuführtisch 20a angeordnet ist, positioniert werden. Ein weiterer Längsaufteilschnitt der ersten Ordnung L1 ist in Figur 4 gezeigt.

Nachdem das Werkstück 22 durch die entsprechenden Längsaufteilschnitte erster Ordnung L1 in die Werkstückstreifen 38 aufgeteilt ist, werden die Werkstückstreifen 38 weiter aufgeteilt. Die Aufteilung der Werkstückstreifen 38 erfolgt über Queraufteilschnitte Q, die entlang der Querrichtung QR des Werkstücks 22 verlaufen. Ein derartiger Queraufteilschnitt Q ist in Figur 5 anhand eines der Werkstückstreifen 38 aus Figur 3 und 4 illustriert. Durch den Queraufteilschnitt Q wird der Werkstückstreifen 38 in zwei Teilstücke 40 aufgeteilt, wobei bei dem in Figur 5 gezeigten Schnittvorgang eines der Teilstücke 40 ein Abfallstück 34 ist. Ein Queraufteilschnitt Q kann jedoch auch ein Teilstück 40 entlang der Querrichtung QR des Werkstücks 22 in jeweils kleinere Teilstücke 40 aufteilen.

Die Teilstücke 40, die keine Abfallstücke 34 sind, wiederum werden ggf. durch Längsaufteilschnitte einer zweiten Ordnung L2, die entlang der Längsrichtung LR des Werkstücks 22 verlaufen, aufgeteilt. Ein derartiger Längsaufteilschnitt zweiter Ordnung L2 ist in Figur 6 illustriert. Bei dem in Figur 6 gezeigten Längsaufteilschnitt zweiter Ordnung L2 wird ein fertiges Produktstück 32 von einem Abfallstück 34, das ein letztes Abfallstück 34 ist, abgetrennt.

Die Reihenfolge der Schnittvorgänge gemäß einem herkömmlichen Verfahren zum Aufteilen eines Werkstücks 22 ist in Figur 7 illustriert. Die Abfolge der einzelnen Schnitte entlang der Schnittlinien 36 ist dabei in Figur 7 durch römische Ziffern angegeben. Die Schnittvorgänge I und IV stellen dabei so genannte Kratzschnitte dar. Längsaufteilschnitte der ersten Ordnung L1 sind die Schnitte I-IV. Queraufteilschnitte Q sind die Schnitte V-VII und IX-XII sowie die Schnitte XV-XVII. Die Schnitte VIII, XIII, XIV und XVIII sind Längsaufteilschnitte zweiter Ordnung L2. Durch den Schnittvorgang V, der einen Queraufteilschnitt Q darstellt, wird ein Abfallstück 34 von einem Teilstück 40 getrennt. Das Teilstück 40 wiederum wird durch die weiteren Queraufteilschnitte Q VI und VII weiter in Teilstücke 40 bzw. Produktstücke 32 aufgeteilt. Der Queraufteilschnitt Q VII bspw. trennt ein Produktstück 32 von einem letzten Abfallstück 34. Der Längsaufteilschnitt zweiter Ordnung L2 VIII trennt ebenso ein Produktstück 32 von einem letzten Abfallstück 34.

Die Reihenfolge der Schnittvorgänge gemäß einem erfindungsgemäßen Verfahren zum Aufteilen eines Werkstücks 22 ist in Figur 8 illustriert. Dabei stellen jeweils die Schnitte VII, X, XI und XIV einen gemeinsamen Schnittvorgang G dar, bei dem ein Queraufteilschnitt Q mit einem Längsaufteilschnitt der zweiten Ordnung L2 in einem gemeinsamen Schnittvorgang durchgeführt wird.

Um die gemeinsamen Schnittvorgänge G zu realisieren, kann eine Werkstückaufteilanlage 10, wie sie schematisch in Figur 9 gezeigt ist, verwendet werden. Die Werkstückaufteilanlage 10 verfügt über einen Werkstückanschlag 42. In Figur 9 ist die Durchführung des gemeinsamen Schnittvorgangs VII aus Figur 8 illustriert. Zur Durchführung des Schnittvorgangs VII ist ein erstes Teilstück 40a mittels der entsprechenden ersten Greifeinrichtung 26 bezüglich der Aufteillinie 16 positioniert. Ein zweites Teilstück 40b ist mittels des Werkstückanschlags 42 bezüglich der Aufteillinie 16 positioniert. Durch eine einzige Bewegung des Aufteilmittels 14 entlang der Aufteillinie 16 werden nun in einem gemeinsamen Schnittvorgang G das erste Teilstück 40a sowie das zweite Teilstück 40b aufgeteilt.

Alternativ oder zusätzlich zu dem Werkstückanschlag 42 kann die Werkstückaufteilanlage 10 auch über eine zweite Greifeinrichtung 44 verfügen. Die Verwendung einer derartigen Werkstückaufteilanlage 10 mit einer zweiten Greifeinrichtung 44 zur Durchführung des erfindungsgemäßen Verfahrens ist in den Figuren 10-14 illustriert. Die zweite Greifeinrichtung 44 ist vorzugsweise seitlich an dem Träger 24 der Werkstückaufteilanlage 10 angeordnet ist und gegenüber dem Träger 24 quer zur Aufteillinie 16 weiter entlang des Führungsträgers 23 verfahrbar als die erste Greifeinrichtung 26. Eine derartige optionale zweite Greifeinrichtung 44 macht die Werkstückaufteilanlage 10 bzw. die Durchführung des Verfahrens besonders flexibel.

Figur 10 zeigt den Queraufteilschnitt Q XIII gemäß der Reihenfolge der Schnittvorgänge aus Figur 8. Der gemeinsame Schnittvorgang G XIV ist in Figur 11 gezeigt. Bei der Durchführung des Schnittvorgangs XIV in Figur 11 wird das erste Teilstück 40a durch die zweite Greifeinrichtung 44 gehalten und das zweite Teilstück 40b durch die erste Greifeinrichtung 26. In Richtung der Aufteillinie 16 gesehen liegen die beiden Teilstücke 40a und 40b mit quer zur Aufteillinie verlaufenden Seitenflächen 46a und 46b aneinander an.

Alternativ dazu können die beiden Teilstücke 40a und 40b auch entlang der Aufteillinie 16 gesehen beabstandet zueinander angeordnet sein. Eine derartige Positionierung der Teilstücke 40a und 40b ist beispielsweise in Figur 12 gezeigt. Figur 12 zeigt den gleichen Schnittvorgang wie Figur 11, jedoch liegt das Teilstück 40b seitlich an einem quer zur Aufteillinie 16 verlaufenden Anschlag 48 an. Der Anschlag 48 ist vorzugsweise ein über das Tischniveau ausfahrbarer Anschlag 48. Wobei der Anschlag 48 bei der Längsaufteilung unter dem Tischniveau abgesenkt sein kann. Bevorzugt ist der Anschlag 48 in einem entlang der Aufteillinie 16 gesehen im Bereich eines mittleren Drittels der Aufteillinie 16 angeordnet. Außerdem ist das Teilstück 40b nicht durch die ersten Greifeinrichtungen 26 gehalten, sondern durch den Werkstückanschlag 42 gegenüber der Aufteillinie 16 positioniert. Vorzugsweise kann der Werkstückanschlag 42 automatisch und/oder manuell auf die vorgegebene Position verstellt werden. Bevorzugt ist der Werkstückanschlag 42 in einem entlang der Aufteillinie 16 gesehen im Bereich eines mittleren Drittels der Aufteillinie 16 angeordnet.

Bei der in Figur 12 gezeigten Werkstückaufteilanlage 10 ist der Werkstückanschlag 42 auf Seiten des Zuführtisches 20a angeordnet.

Bei der in Figur 13 gezeigten Werkstückaufteilanlage 10 ist der Werkstückanschlag 42 auf Seiten des Entnahmetisches 20b angeordnet. Figur 14 zeigt die Verwendung einer Werkstückaufteilanlage 10 ähnlich der von Figur 13 jedoch ohne den Anschlag 48. Der Werkstückanschlag 42 ist verlängert bzw. entlang der Schnittlinie verstellbar. Durch die Verstellbarkeit ist die Verfahrensführung besonders flexibel. Das zweite Teilstück 40b kann an einer beliebigen Stelle der Aufteillinie 16 zwischen dem ersten Teilstück 40a und dem gegenüberliegenden Ende der Aufteillinie angelegt werden bzw. es können mehrere derartige Teilstücke zur Durchführung eines Längsaufteilschnitts der zweiten Ordnung L2 gleichzeitig zu dem Queraufteilschnitt Q von Teilstück 40 A angeordnet werden. Bei der Verwendung der Werkstückaufteilanlage 10 aus Figur 14 liegen die Teilstücke 40a und 40b ähnlich dem Schnittvorgang von Figur 11 mit ihren quer zur Aufteillinie verlaufenden Seitenflächen 46a und 46b aneinander an.

Bei den in den Figuren 10-14 gezeigten Schnittvorgängen wird sowohl durch den Längsaufteilschnitt der zweiten Ordnung L2 als auch durch den Queraufteilschnitt Q je ein Abfallstück 34 abgetrennt, wobei beide Abfallstücke 34 während dem gemeinsamen Schnittvorgang auf der gleichen Seite der Aufteillinie 16, vorliegend auf Seiten des Zuführtisches 20a, angeordnet sind.

Der Werkstückanschlag 42 und der Anschlag 48 können jeweils unter das Tischniveau absenkbar sein bzw. über dieses ausfahrbar sein. Hierzu können ein Antrieb, ein Messsystem und/oder eine Verbindung zu einer Maschinensteuerung vorgesehen sein, mit der der Antrieb bzw. das Messsystem geregelt werden können.

Im Sinne der vorliegenden Erfindung ist auch, wenn bei einem oder mehreren der bisher beschriebenen Verfahren oder einzelnen Aufteilvorgängen dieser Verfahren die erste Greifvorrichtungen 26 in geöffnetem Zustand, also im nichtgreifenden Zustand, als Anschlag für ein Werkstück 22 oder einen Werkstückstreifen 38 oder ein Teilstück 40 verwendet wird. Das entsprechende Werkstück 22, der Werkstückstreifen 38 oder das Teilstück 40 kann dabei durch die zweite Greifeinrichtung 44 gehalten sein, alternativ kann dabei ein weiterer, nicht an der ersten Greifvorrichtungen 26 anliegender Werkstückstreifen 38 oder Teilstück 40 durch die zweite Greifeinrichtung 44 gehalten sein. Insbesondere kann während einem gemeinsamen Schnittvorgang G, der Werkstückstreifen 38 oder das Teilstück 40 durch die zweite Greifeinrichtung 44 gehalten sein und das entsprechend andere Teil (nicht durch die zweite Greifeinrichtung 44 gehaltene Werkstückstreifen 38 oder Teilstück 40) an der geöffneten und entsprechend positionierten ersten Greifvorrichtung 26 angeschlagen sein. Vorzugsweise kann während einem gemeinsamen Schnittvorgang G, der Werkstückstreifen 38 durch die zweite Greifeinrichtung 44 gehalten sein und das Teilstück 40, das mit dem Längsschnitt zweiter Ordnung L2 aufgeteilt wird, an der geöffneten und entsprechend positionierten ersten Greifvorrichtung 26 angeschlagen sein.

## Patentansprüche

1. Verfahren zum Aufteilen eines vorzugsweise plattenförmigen Werkstücks (22) durch ein Aufteilmittel (14) einer Werkstückaufteilanlage (10), das in einem jeweiligen Schnittvorgang entlang einer Aufteillinie (16) wirkt, wobei das Verfahren umfasst:
wenigstens einen Längsaufteilschnitt einer ersten Ordnung (L1), durch den das Werkstück (22) entlang einer Längsrichtung (LR) des Werkstücks (22) in Werkstückstreifen (38) aufgeteilt wird,
wenigstens einen Queraufteilschnitt (Q), durch den einer der Werkstückstreifen (38) oder ein Teilstück (40) eines der Werkstückstreifen (38) entlang einer Querrichtung (RQ) des Werkstücks (22) in Teilstücke aufgeteilt wird,
und wenigstens einen Längsaufteilschnitt einer zweiten Ordnung (L2), durch den eines der Teilstücke (40) entlang einer Längsrichtung (LR) des Werkstücks (22) aufgeteilt wird,
**dadurch gekennzeichnet, dass**
der wenigstens eine Queraufteilschnitt (Q) ggf. einer der Queraufteilschnitte (Q) mit dem Längsaufteilschnitt der zweiten Ordnung (L2) ggf. einem der Längsaufteilschnitte der zweiten Ordnung (L2) in einem gemeinsamen Schnittvorgang (G) durchgeführt wird.

2. Verfahren nach Anspruch 1, **dadurch gekennzeichnet, dass** der Längsaufteilschnitt der zweiten Ordnung (L2), der in dem gemeinsamen Schnittvorgang (G) mit dem Queraufteilschnitt (Q) durchgeführt wird, ein Abfallstück (34) von einem Produktstück (32) trennt.

3. Verfahren nach Anspruch 1 oder 2, **dadurch gekennzeichnet, dass** der Längsaufteilschnitt der zweiten Ordnung (L2), der in dem gemeinsamen Schnittvorgang (G) mit dem Queraufteilschnitt (Q) durchgeführt wird, ein fertiges Produktstück (32) abtrennt, insbesondere ein fertiges Produktstück (32) von einem letzten Abfallstück (34) trennt.

4. Verfahren nach einem oder mehreren der vorangegangenen Ansprüche, **dadurch gekennzeichnet, dass** während dem Längsaufteilschnitt der zweiten Ordnung (L2), der in dem gemeinsamen Schnittvorgang (G) mit dem Queraufteilschnitt (Q) durchgeführt wird, der aufzuteilende Werkstückstreifen (38) oder das aufzuteilende Teilstück (40) an einem Werkstückanschlag (42) der Werkstückaufteilanlage (10) anliegt, um die Position des aufzuteilenden Werkstückstreifens (38) oder des Teilstücks (40) bezüglich der Aufteillinie (16) festzulegen, wobei vorzugsweise der Werkstückanschlag (42) der Werkstückaufteilanlage (10) und ein Zuführtisch (20a) oder ein Entnahmetisch (20b) der Werkstückaufteilanlage (10) auf gegenüberliegenden Seiten der Aufteillinie (16) angeordnet sind, wobei vorzugsweise eine Anschlagsfläche des Werkstückanschlags (42) parallel zur Aufteillinie angeordnet ist, wobei vorzugsweise der Entnahmetisch (20b) mindestens zwei sich quer zur Aufteillinie (16) erstreckende Elemente umfasst, wobei vorzugsweise der Werkstückanschlag (42) auf dem Zuführtisch (20a) oder einem dieser zwei Elemente des Entnahmetisches (20b) verschiebbar angeordnet ist.

5. Verfahren nach dem vorangegangenen Anspruch, **dadurch gekennzeichnet, dass** das Verfahren umfasst, den Werkstückanschlag (42) aus einer abgesenkten Ruheposition unterhalb eines Tischniveaus eines Zuführtisches (20a) oder eines Entnahmetisches (20b) der Werkstückaufteilanlage (10) in eine angehobene Arbeitsposition oberhalb des Tischniveaus des Zuführtisches (20a) oder des Entnahmetisches (20b) zu bewegen, oder dass das Verfahren umfasst, den Werkstückanschlag (42) aus einer Ruheposition im Wesentlichen horizontal in eine weniger von der Aufteillinie (16) beabstandete Position als Arbeitsposition zu bewegen, wobei vorzugsweise die Ruheposition an der von der Aufteillinie (16) abgewandten Seite des Entnahmetisches (20b) oder des Zuführtisches (20a) der Werkstückanlage (10) ist, wobei sich der Werkstückanschlag (42) während wenigstens einem der, vorzugsweise allen Längsaufteilschnitte(n) der ersten Ordnung (L1) in einer abgesenkten Ruheposition unterhalb des Tischniveaus des Zuführtisches (20a) oder des Entnahmetisches (20b) befindet.

6. Verfahren nach einem oder mehreren der vorangegangenen Ansprüche, **dadurch gekennzeichnet, dass** während dem gemeinsamen Schnittvorgang (G), das aufzuteilende Teilstück (40) oder der Werkstückstreifen (38) durch eine erste Greifeinrichtung (26) gehalten ist, die an einem Träger (24) der Werkstückaufteilanlage (10) angeordnet ist, wobei der Träger (24) eine Mehrzahl erster Greifeinrichtungen (26) umfasst.

7. Verfahren nach dem vorangegangenen Anspruch, **dadurch gekennzeichnet, dass** während dem gemeinsamen Schnittvorgang (G), das aufzuteilende Teilstück (40) oder der Werkstückstreifen (38) durch eine zweite Greifeinrichtung (44) gehalten ist, die, vorzugsweise seitlich, an dem Träger (24) der Werkstückaufteilanlage (10) angeordnet ist, die vorzugsweise unabhängig von der ersten Greifeinrichtung (26) verfahrbar ist und die vorzugsweise gegenüber dem Träger (24) quer zur Aufteillinie (16) verfahrbar ist, vorzugsweise weiter verfahrbar ist als die erste Greifeinrichtung (26).

8. Verfahren nach einem oder mehreren der vorangegangenen Ansprüche, **dadurch gekennzeichnet, dass** während dem gemeinsamen Schnittvorgang (G) durch den Längsaufteilschnitt der zweiten Ordnung (L2) und den Queraufteilschnitt (G) je ein Abfallstück (34) abgetrennt wird, vorzugsweise wobei beide Abfallstücke (34) während dem gemeinsamen Schnittvorgang (G) auf der gleichen Seite der Aufteillinie (16) angeordnet sind.

9. Verfahren nach einem oder mehreren der vorangegangenen Ansprüche, **dadurch gekennzeichnet, dass** während dem gemeinsamen Schnittvorgang (G), das aufzuteilende Teilstück (40) und der Werkstückstreifen (38) bzw. das weitere Teilstück (40) in Richtung der Aufteillinie (16) gesehen mit quer zur Aufteillinie (16) verlaufenden Seitenflächen (46a, 46b) aneinander anliegen.

10. Verfahren nach einem oder mehreren der vorangegangenen Ansprüche, **dadurch gekennzeichnet, dass** während dem gemeinsamen Schnittvorgang (G), das aufzuteilende Teilstück (40) oder der Werkstückstreifen (38) in Richtung der Aufteillinie (16) gesehen an einem, vorzugsweise ausfahrbaren, quer zur Aufteillinie (16) verlaufenden Anschlag (48) anliegt, wobei der Anschlag (48) vorzugsweise an einem Arbeitstisch in dem sich die Aufteillinie (16) befindet, vorzugsweise versenk-und anhebbar, angeordnet ist, wobei der Anschlag (48) beim Blick entlang der Aufteillinie (16) vorzugsweise in einem mittleren Drittel der Aufteillinie (16) angeordnet ist.

11. Verfahren nach einem oder mehreren der vorangegangenen Ansprüche, **dadurch gekennzeichnet, dass** während dem gemeinsamen Schnittvorgang (G) ein Queraufteilschnitt (Q) mit zwei Längsaufteilschnitten der zweiten Ordnung (L2) in einem gemeinsamen Schnittvorgang (G) durchgeführt wird oder dass während dem gemeinsamen Schnittvorgang (G) zwei Queraufteilschnitte (Q) mit einem Längsaufteilschnitt der zweiten Ordnung (L2) in einem gemeinsamen Schnittvorgang durchgeführt wird.

12. Verfahren nach einem oder mehreren der vorangegangenen Ansprüche, **dadurch gekennzeichnet, dass** bei wenigstens einem Längsaufteilschnitt der ersten Ordnung (L1), und/oder bei wenigstens einem Queraufteilschnitt (Q) und/oder bei wenigstens einem Längsaufteilschnitt der zweiten Ordnung (L2) die erste Greifvorrichtungen (26) in geöffnetem Zustand als Anschlag für ein Werkstück (22) oder einen Werkstückstreifen (38) oder ein Teilstück (40) verwendet wird, vorzugsweise wobei ein nicht an der ersten Greifvorrichtung (26) anliegender Werkstückstreifen (38) oder ein Teilstück (40) durch die zweite Greifeinrichtung (44) gehalten ist, insbesondere dass während einem gemeinsamen Schnittvorgang (G), der Werkstückstreifen (38) oder das Teilstück (40) durch die zweite Greifeinrichtung (44) gehalten ist und der nicht durch die zweite Greifeinrichtung (44) gehaltene Werkstückstreifen (38) oder Teilstück (40) an der geöffneten und entsprechend positionierten ersten Greifvorrichtung 26 angeschlagen ist, vorzugsweise dass während einem gemeinsamen Schnittvorgang (G), der Werkstückstreifen (38) oder ein Teilstück, das entlang der Querrichtung (RQ) aufgeteilt wird, durch die zweite Greifeinrichtung (44) gehalten ist und das Teilstück (40), das mit dem Längsschnitt zweiter Ordnung (L2) aufgeteilt wird, an der geöffneten und entsprechend positionierten ersten Greifvorrichtung (26) angeschlagen ist.

13. Computerprogrammprodukt zur Durchführung des Verfahrens nach einem der Ansprüche 1-12, umfassend Befehle, die bei der Ausführung durch eine Steuerungsvorrichtung für eine Werkstückaufteilanlage, insbesondere einen Computer, diese veranlassen, die Werkstückaufteilanlage anzusteuern, um das Verfahren nach einem der Ansprüche 1 - 12 auszuführen.

14. Werkstückaufteilanlage (10) zum Aufteilen eines vorzugsweise plattenförmigen Werkstücks (22) umfassend eine Steuereinrichtung (17), die ausgebildet und eingerichtet ist, um eines der Verfahren nach einem der Ansprüche 1 - 12 durchzuführen.

15. Werkstückaufteilanlage (10) mit einem Aufteilmittel (14), das in einem jeweiligen Schnittvorgang entlang einer Aufteillinie (16) wirkt, **dadurch gekennzeichnet, dass** die Werkstückaufteilanlage (10) einen ausfahrbaren und quer zur Aufteillinie (16) verlaufenden und, entlang der Aufteillinie (16) gesehen, im Bereich eines mittleren Drittels der Aufteillinie (16) angeordneten Anschlag (48) umfasst.

16. Werkstückaufteilanlage (10) mit einem Aufteilmittel (14), das in einem jeweiligen Schnittvorgang entlang einer Aufteillinie (16) wirkt, ersten Greifeinrichtungen (26) und einer zweiten Greifeinrichtung (44), **dadurch gekennzeichnet, dass** die Werkstückaufteilanlage (10) einen Werkstückanschlag (42) umfasst, der eine parallel zur Aufteillinie (16) verlaufende Anschlagsfläche aufweist und separat von den ersten Greifeinrichtungen (26) und der zweiten Greifeinrichtung (44) ausgebildet und automatisch und/oder manuell in einer Richtung orthogonal zur Aufteillinie (16) auf eine vorgegebene Position verfahrbar ist.

## Claims

1. Method for dividing a preferably plate shape workpiece (22) by means of a dividing means (14) of a workpiece dividing system (10), which dividing means (14) acts along a dividing line (16) in a respective cutting process, the method comprising:
at least one longitudinal dividing cut of a first order (L1), by means of which the workpiece (22) is divided into workpiece strips (38) along a longitudinal direction (LR) of the workpiece (22),
at least one transverse dividing cut (Q), by means of which one of the workpiece strips (38) or a partial piece (40) of one of the workpiece strips (38) is divided into partial pieces along a transverse direction (RQ) of the workpiece (22),
and at least one longitudinal dividing cut of a second order (L2), by means of which one of the partial pieces (40) is divided along a longitudinal direction (LR) of the workpiece (22),
**characterized in that**
the at least one transverse dividing cut (Q), optionally one of the transverse dividing cuts (Q), is carried out together with the longitudinal dividing cut of the second order (L2), optionally one of the longitudinal dividing cuts of the second order (L2), in a common cutting process (G).

2. Method according to claim 1, **characterized in that** the longitudinal dividing cut of the second order (L2), which is carried out together with the transverse dividing cut (Q) in the common cutting process (G), separates a waste piece (34) from a product piece (32).

3. Method according to claim 1 or claim 2, **characterized in that** the longitudinal dividing cut of the second order (L2), which is carried out together with the transverse dividing cut (Q) in the common cutting process (G), separates a finished product piece (32), in particular separates a finished product piece (32) from a last waste piece (34).

4. Method according to one or more of the preceding claims, **characterized in that**, during the longitudinal dividing cut of the second order (L2), which is carried out together with the transverse dividing cut (Q) in the common cutting process (G), the workpiece strip (38) to be divided or the partial piece (40) to be divided abuts a workpiece stop (42) of the workpiece dividing system (10) in order to determine the position of the workpiece strip (38) to be divided or the partial piece (40) with respect to the dividing line (16), the workpiece stop (42) of the workpiece dividing system (10) and a feed table (20a) or a removal table (20b) of the workpiece dividing system (10) preferably being arranged on opposite sides of the dividing line (16), a stop surface of the workpiece stop (42) preferably being arranged in parallel with the dividing line, the removal table (20b) preferably comprising at least two elements extending transversely to the dividing line (16), the workpiece stop (42) preferably being movably arranged on the feed table (20a) or on one of these two elements of the removal table (20b).

5. Method according to the preceding claim, **characterized in that** the method comprises moving the workpiece stop (42) from a lowered rest position below a table level of a feed table (20a) or a removal table (20b) of the workpiece dividing system (10) into a raised working position above the table level of the feed table (20a) or the removal table (20b), or **in that** the method comprises moving the workpiece stop (42) substantially horizontally from a rest position into a position which is less spaced apart from the dividing line (16) than the work position, the rest position preferably being on the side of the removal table (20b) or of the feed table (20a) of the workpiece support (10) that faces away from the dividing line (16), the workpiece stop (42), during at least one, preferably all, of the longitudinal dividing cuts of the first order (L1), being in a lowered rest position below the table level of the feed table (20a) or the removal table (20b).

6. Method according to one or more of the preceding claims, **characterized in that**, during the common cutting process (G), the partial piece (40) to be divided or the workpiece strip (38) is held by a first gripping device (26) which is arranged on a carrier (24) of the workpiece dividing system (10), the carrier (24) comprising a plurality of first gripping devices (26).

7. Method according to the preceding claim, **characterized in that**, during the common cutting process (G), the partial piece (40) to be divided or the workpiece strip (38) is held by a second gripping device (44) which is arranged, preferably laterally, on the carrier (24) of the workpiece dividing system (10), is preferably movable independently of the first gripping device (26), and is preferably movable relative to the carrier (24) transversely to the dividing line (16), preferably further movable than the first gripping device (26).

8. Method according to one or more of the preceding claims, **characterized in that**, during the common cutting process (G), a waste piece (34) is separated by the longitudinal dividing cut of the second order (L2) and the transverse dividing cut (G) in each case, the two waste pieces (34) preferably being arranged on the same side of the dividing line (16) during the common cutting process (G).

9. Method according to one or more of the preceding claims, **characterized in that**, during the common cutting process (G), the partial piece (40) to be divided and the workpiece strip (38) or the further partial piece (40), viewed in the direction of the dividing line (16), abut one another on lateral surfaces (46a, 46b) extending transversely to the dividing line (16).

10. Method according to one or more of the preceding claims, **characterized in that**, during the common cutting process (G), the partial piece (40) to be divided or the workpiece strip (38), viewed in the direction of the dividing line (16), abuts a, preferably extensible, stop (48) extending transversely to the dividing line (16), the stop (48) preferably being arranged on a work table in which the dividing line (16) is located, preferably in a lowerable and raisable manner, the stop (48), when viewed along the dividing line (16), preferably being arranged in a middle third of the dividing line (16).

11. Method according to one or more of the preceding claims, **characterized in that**, during the common cutting process (G), a transverse dividing cut (Q) is carried out together with two longitudinal dividing cuts of the second order (L2) in a common cutting process (G), or **in that**, during the common cutting process (G), two transverse dividing cuts (Q) are carried out together with a longitudinal dividing cut of the second order (L2) in a common cutting process.

12. Method according to one or more of the preceding claims, **characterized in that**, in the case of at least one longitudinal dividing cut of the first order (L1), and/or in the case of at least one transverse dividing cut (Q) and/or in the case of at least one longitudinal dividing cut of the second order (L2), the first gripping devices (26) are used in the open state as a stop for a workpiece (22) or a workpiece strip (38) or a partial piece (40), a workpiece strip (38), which does not abut the first gripping device (26), or a partial piece (40) preferably being held by the second gripping device (44), in particular **in that**, during a common cutting process (G), the workpiece strip (38) or the partial piece (40) is held by the second gripping device (44), and the workpiece strip (38) or partial piece (40) not held by the second gripping device (44) is attached to the open and correspondingly positioned first gripping device 26, preferably **in that**, during a common cutting process (G), the workpiece strip (38) or a partial piece which is divided along the transverse direction (RQ) is held by the second gripping device (44), and the partial piece (40) which is divided by the longitudinal cut of the second order (L2) is attached to the open and correspondingly positioned first gripping device (26).

13. Computer program product for carrying out the method according to any of claims 1-12, comprising instructions which, when executed by a control device for a workpiece dividing system, in particular a computer, cause the control device to control the workpiece dividing system in order to carry out the method according to any of claims 1-12.

14. Workpiece dividing system (10) for dividing a preferably plate shape workpiece (22), comprising a control device (17) which is designed and configured to carry out one of the methods according to any of claims 1-12.

15. Workpiece dividing system (10) comprising a dividing means (14) which acts along a dividing line (16) in a respective cutting process, **characterized in that** the workpiece dividing system (10) comprises an extensible stop (48) extending transversely to the dividing line (16), which, viewed along the dividing line (16), is arranged in the region of a middle third of the dividing line (16).

16. Workpiece dividing system (10) comprising a dividing means (14) which acts along a dividing line (16) in a respective cutting process, first gripping devices (26) and a second gripping device (44), **characterized in that** the workpiece dividing system (10) comprises a workpiece stop (42) which has a stop surface extending in parallel with the dividing line (16) and is formed separately from the first gripping devices (26) and the second gripping device (44) and is automatically and/or manually movable in a direction orthogonal to the dividing line (16) to a predetermined position.

## Revendications

1. Procédé destiné à diviser une pièce (22) de préférence en forme de panneau par le biais d'un moyen de division (14) d'une installation à diviser des pièces (10), qui agit dans une opération de coupe respective le long d'une ligne de division (16), le procédé comprenant:
au moins une coupe de division longitudinale d'un premier ordre (L1) au moyen de laquelle la pièce (22) est divisée en bandes de pièce (38) le long d'une direction longitudinale (LR) de la pièce (22),
au moins une coupe de division transversale (Q) au moyen de laquelle l'une des bandes de pièce (38) ou une pièce partielle (40) de l'une des bandes de pièce (38) est divisée en pièces partielles le long d'une direction transversale (RQ) de la pièce (22),
et au moins une coupe de division longitudinale d'un deuxième ordre (L2), au moyen de laquelle une des pièces partielles (40) est divisée le long d'une direction longitudinale (LR) de la pièce (22),
**caractérisé par le fait que**
ladite au moins une coupe de division transversale (Q), le cas échéant l'une des coupes de division transversale (Q) est réalisée dans une opération de coupe commune (G) avec la coupe de division longitudinale du deuxième ordre (L2), le cas échéant l'une des coupes de division longitudinale du deuxième ordre (L2).

2. Procédé selon la revendication 1, **caractérisé par le fait que** la coupe de division longitudinale du deuxième ordre (L2) qui est réalisée dans l'opération de coupe commune (G) avec la coupe de division transversale (Q) sépare une pièce de rebut (34) d'une pièce de produit (32).

3. Procédé selon la revendication 1 ou 2, **caractérisé par le fait que** la coupe de division longitudinale du deuxième ordre (L2) qui est réalisée dans l'opération de coupe commune (G) avec la coupe de division transversale (Q) sépare une pièce de produit finie (32), en particulier une pièce de produit finie (32) d'une dernière pièce de rebut (34).

4. Procédé selon l'une ou plusieurs des revendications précédentes, **caractérisé par le fait que**, pendant la coupe de division longitudinale du deuxième ordre (L2) qui est réalisée dans l'opération de coupe commune (G) avec la coupe de division transversale (Q), la bande de pièce (38) à diviser ou la pièce partielle (40) à diviser s'appuie contre une butée de pièce (42) de l'installation à diviser des pièces (10) pour déterminer la position de la bande de pièce (38) à diviser ou de la pièce partielle (40) par rapport à la ligne de division (16), dans lequel, de préférence, la butée de pièce (42) de l'installation à diviser des pièces (10) et une table d'alimentation (20a) ou une table d'enlèvement (20b) de l'installation à diviser des pièces (10) sont disposées sur des côtés opposés de la ligne de division (16), dans lequel, de préférence, une surface de butée de la butée de pièce (42) est disposée parallèlement à la ligne de division, dans lequel, de préférence, la table d'enlèvement (20b) comprend au moins deux éléments s'étendant transversalement à la ligne de division (16), dans lequel, de préférence, la butée de pièce (42) est disposée de manière déplaçable sur la table d'alimentation (20a) ou l'un de ces deux éléments de la table d'enlèvement (20b).

5. Procédé selon la revendication précédente, **caractérisé par le fait que** le procédé comprend le déplacement de la butée de pièce (42) à partir d'une position de repos abaissée située au-dessous d'un niveau de table d'une table d'alimentation (20a) ou d'une table d'enlèvement (20b) de l'installation à diviser des pièces (10) dans une position de travail soulevée située au-dessus du niveau de table de la table d'alimentation (20a) ou de la table d'enlèvement (20b), ou que le procédé comprend le déplacement de la butée de pièce (42) à partir d'une position de repos pour l'essentiel horizontalement dans une position, en tant que position de travail, qui est moins éloignée de la ligne de division (16), dans lequel, de préférence, la position de repos se trouve du côté de la table d'enlèvement (20b) ou de la table d'alimentation (20a) de l'installation à diviser des pièces (10), qui montre dans la direction opposée à la ligne de division (16), dans lequel la butée de pièce (42) est située, pendant au moins l'une des, de préférence toutes les coupes de division longitudinale du premier ordre (L1), dans une position de repos abaissée située au-dessous du niveau de table de la table d'alimentation (20a) ou de la table d'enlèvement (20b).

6. Procédé selon l'une ou plusieurs des revendications précédentes, **caractérisé par le fait que** lors de l'opération de coupe commune (G), la pièce partielle à diviser (40) ou la bande de pièce (38) est maintenue par un premier dispositif de préhension (26) qui est agencé sur un support (24) de l'installation à diviser des pièces (10), dans lequel le support (24) comprend une pluralité de premiers dispositifs de préhension (26).

7. Procédé selon la revendication précédente, **caractérisé par le fait que** lors de l'opération de coupe commune (G), la pièce partielle à diviser (40) ou la bande de pièce (38) est maintenue par un deuxième dispositif de préhension (44) qui est disposé, de préférence latéralement, sur le support (24) de l'installation à diviser des pièces (10), qui, de préférence, peut être déplacé indépendamment du premier dispositif de préhension (26) et qui, de préférence, peut être déplacé par rapport au support (24) transversalement à la ligne de division (16), de préférence peut être déplacé plus que le premier dispositif de préhension (26).

8. Procédé selon l'une ou plusieurs des revendications précédentes, **caractérisé par le fait que**, pendant l'opération de coupe commune (G), respectivement une pièce de rebut (34) est séparée par la coupe de division longitudinale du deuxième ordre (L2) et par la coupe de division transversale (G), de préférence dans lequel les deux pièces de rebut (34) sont disposées du même côté de la ligne de division (16) pendant l'opération de coupe commune (G).

9. Procédé selon l'une ou plusieurs des revendications précédentes, **caractérisé par le fait que**, lors de l'opération de coupe commune (G), la pièce partielle à diviser (40) ou la bande de pièce (38) ou bien l'autre pièce partielle (40), vues dans la direction de la ligne de division (16), sont en appui l'une contre l'autre par des surfaces latérales (46a, 46b) s'étendant transversalement à la ligne de division (16).

10. Procédé selon l'une ou plusieurs des revendications précédentes, **caractérisé par le fait que**, lors de l'opération de coupe commune (G), la pièce partielle à diviser (40) ou la bande de pièce (38), vues dans la direction de la ligne de division (16), s'applique contre une butée (48), de préférence apte à être sortie, qui s'étend transversalement à la ligne de division (16), dans lequel la butée (48) est de préférence disposée, de préférence escamotable et relevable, sur une table de travail dans laquelle se trouve la ligne de division (16), dans lequel, lorsque l'on regarde le long de la ligne de division (16), la butée (48) est disposée de préférence dans un tiers médian de la ligne de division (16) .

11. Procédé selon l'une ou plusieurs des revendications précédentes, **caractérisé par le fait que**, pendant l'opération de coupe commune (G), une coupe de division transversale (Q) est effectuée dans une opération de coupe commune (G) avec deux coupes de division longitudinales du deuxième ordre (L2) ou que, pendant l'opération de coupe commune (G), deux coupes de division transversales (Q) sont effectuées dans une opération de coupe commune (G) avec une coupe de division longitudinale du deuxième ordre (L2).

12. Procédé selon l'une ou plusieurs des revendications précédentes, **caractérisé par le fait que** dans le cas d'au moins une coupe de division longitudinale du premier ordre (L1), et/ou dans le cas d'au moins une coupe de division transversale (Q) et/ou dans le cas d'au moins une coupe de division longitudinale du deuxième ordre (L2), le premier dispositif de préhension (26) est utilisé à l'état ouvert en tant que butée pour une pièce (22) ou une bande de pièce (38) ou une pièce partielle (40), dans lequel, de préférence, une bande de pièce (38) ou une pièce partielle (40) ne s'appliquant pas sur le premier dispositif de préhension (26) est maintenue par le deuxième dispositif de préhension (44), en particulier que lors d'une opération de coupe commune (G), la bande de pièce (38) ou la pièce partielle (40) est maintenue par le deuxième dispositif de préhension (44) et la bande de pièce (38) ou la pièce partielle (40) qui n'est pas maintenue par le deuxième dispositif de préhension (44) est en butée contre le premier dispositif de préhension (26) ouvert et positionné de manière correspondante, de préférence que lors d'une opération de coupe commune (G), la bande de pièce (38) ou une pièce partielle (40) qui est divisée le long de la direction transversale (RQ) est maintenue par le deuxième dispositif de préhension (44), et la pièce partielle (40) qui est divisée par la coupe longitudinale de deuxième ordre (L2) est en butée contre le premier dispositif de préhension (26) ouvert et positionné de manière correspondante.

13. Produit de programme informatique destiné à la mise en œuvre du procédé selon l'une quelconque des revendications 1 à 12, comprenant des commandes qui, lorsqu'elles sont exécutées par un dispositif de commande d'une installation à diviser des pièces, en particulier un ordinateur, amènent ce dispositif de commande à commander l'installation à diviser des pièces afin de mettre en œuvre le procédé selon l'une quelconque des revendications 1 à 12.

14. Installation à diviser des pièces (10) destiné à diviser une pièce (22), de préférence en forme de panneau, comprenant un dispositif de commande (17) qui est conçu et configuré pour mettre en œuvre l'un des procédés selon l'une quelconque des revendications 1 à 12.

15. Installation à diviser des pièces (10), comprenant un moyen de division (14) qui agit dans une opération de coupe respective le long d'une ligne de division (16), **caractérisée par le fait que** l'installation à diviser des pièces (10) comprend une butée (48) apte à être sortie qui s'étend transversalement à la ligne de division (16) et est disposée, vue le long de la ligne de division (16), au niveau d'un tiers médian de la ligne de division (16) .

16. Installation à diviser des pièces (10), comprenant un moyen de division (14) qui agit dans une opération de coupe respective le long d'une ligne de division (16), des premiers dispositifs de préhension (26) et un deuxième dispositif de préhension (44), **caractérisée par le fait que** l'installation à diviser des pièces (10) présente une butée de pièce (42) qui présente une surface de butée s'étendant parallèlement à la ligne de division (16) et est formée séparément des premiers dispositifs de préhension (26) et du deuxième dispositif de préhension (44) et peut être déplacée automatiquement et/ou manuellement dans une direction orthogonale à la ligne de division (16) sur une position prédéterminée.
